# EUROPÄISCHE PATENTANMELDUNG

(11) **EP 4 650 574 A1**
(43) Veröffentlichungstag der Anmeldung: **19.11.2025**
(21) Anmeldenummer: 25171179.2
(22) Anmeldetag: 17.04.2025
(51) Int. Cl.: F01D 17/16

(54) **VERSTELLRINGANORDNUNG ZUM VERSTELLEN VON SCHAUFELN EINER TURBOMASCHINE, TURBOMASCHINENBAUGRUPPE, VERFAHREN ZUM BETREIBEN EINER VERSTELLRINGANORDNUNG UND VERFAHREN ZUM BEREITSTELLEN EINER VERSTELLRINGANORDNUNG**

(30) Priorität: 17.05.2024 DE 102024113916
(71) Anmelder: MTU Aero Engines AG, 80995 München (DE)
(72) Erfinder: ROTH, Raphael, 80995 München (DE)

(57) **Zusammenfassung**

Die vorliegende Erfindung betrifft eine Verstellringanordnung zum Verstellen von Schaufeln (2) einer Turbomaschine, wobei die Verstellringanordnung einen Verstellring (10) und eine Gleitelementanordnung mit wenigstens einem Gleitelement zum wenigstens zeitweisen Gleiten auf einer Oberfläche (1A) eines Gehäuses (1) der Turbomaschine bei einem Verstellen von Schaufeln (2) der Turbomaschine in wenigstens einem Betriebszustand der Turbomaschine aufweist, wobei dieses Gleitelement einen Halteabschnitt (30) aufweist, der in eine Aussparung (11) des Verstellrings (10) eingepresst ist. Die Erfindung betrifft außerdem eine Turbomaschinenbaugruppe, ein Verfahren zum Betreiben einer Verstellringanordnung und ein Verfahren zum Bereitstellen einer Verstellringanordnung.

## Beschreibung

Die vorliegende Erfindung betrifft eine Verstellringanordnung zum Verstellen von Schaufeln einer Turbomaschine, eine Turbomaschinenbaugruppe mit der Verstellringanordnung sowie ein Verfahren zum Betreiben oder Bereitstellen der Verstellringanordnung.

Nach betriebsinterner Praxis ist es bekannt, Schaufeln einer Turbomaschine durch Verstellen eines Verstellrings, der hierzu mit den Schaufeln entsprechend gekoppelt ist, zu verstellen.

Eine Aufgabe einer Ausführung der vorliegenden Erfindung ist es, eine Verstellringanordnung zum Verstellen von Schaufeln einer Turbomaschine(nbaugruppe) bzw. deren Betrieb und/oder Bereitstellung zu verbessern.

Diese Aufgabe wird durch eine Verstellringanordnung mit den Merkmalen des Anspruchs 1 bzw. eine Turbomaschinenbaugruppe nach Anspruch 11 mit wenigstens einer hier beschriebenen Verstellringanordnung bzw. ein Verfahren zum Betreiben bzw. Bereitstellen einer hier beschriebenen Verstellringanordnung nach Anspruch 13 bzw. 14 gelöst. Die Unteransprüche betreffen vorteilhafte Weiterbildungen.

Nach einer Ausführung der vorliegenden Erfindung weist eine Verstellringanordnung, die zum Verstellen von Schaufeln einer Turbomaschine eingerichtet ist bzw. verwendet wird, einen Verstellring, insbesondere einen sogenannten Unison-Ring, und eine Gleitelementanordnung mit wenigstens einem Gleitelement auf, das in wenigstens einem Betriebszustand der Turbomaschine bei einem Verstellen von Schaufeln der Turbomaschine wenigstens zeitweise auf einer, insbesondere dem/-r Gleitelement(anordnung), vorzugsweise radial, gegenüberliegenden, Oberfläche eines Gehäuses der Turbomaschine gleitet bzw. hierzu vorgesehen bzw. eingerichtet ist bzw. verwendet wird.

Die Turbomaschine ist in einer Ausführung eine Gasturbine, vorzugsweise eine Flugtriebwerk-Gasturbine. Entsprechend ist eine hier unter Schutz gestellte Turbomaschinenbaugruppe in einer Ausführung eine Gasturbinenbaugruppe, vorzugsweise eine Flugtriebwerk-Gasturbinenbaugruppe, in einer Weiterbildung weist die Gasturbinenbaugruppe wenigstens eine Turbinen- oder Verdichterstufe, vorzugsweise wenigstens eine Hochdruckverdichterstufe, auf. Entsprechend kann das Gehäuse der Turbomaschine insbesondere ein Gehäuse für bzw. mit eine(r) oder mehrere(n) Turbinen- oder Verdichterstufe(n), vorzugsweise für bzw. mit wenigstens einer Hochdruckverdichterstufe, sein. Die verstellbaren Schaufeln sind in einer Ausführung, vorzugsweise um ihre Längsachse verdrehbare, Leitschaufeln. Vorzugsweise sind die Schaufeln mechanisch, in einer Ausführung mittels Koppelgliedern, mit dem Verstellring gekoppelt bzw. an diesen angekoppelt. Der Verstellring wird in einer Ausführung zum Verstellen der Schaufeln relativ zu dem Gehäuse, vorzugsweise um eine (Haupt)Maschinen- bzw. Rotationsachse der Turbomaschine bzw. Turbinen- bzw. Verdichterstufe(n) gedreht bzw. ist hierzu eingerichtet.

Für solche Verstellringanordnungen ist die vorliegende Erfindung, insbesondere aufgrund der Einsatzbedingungen, besonders geeignet.

Die Angabe "radial" bezeichnet in einer Ausführung eine Richtung senkrecht zu einer (Haupt)Maschinen- bzw. Rotationsachse der Turbomaschine(nbaugruppe) und/oder senkrecht zu einer Rotations- bzw. Umfangsrichtung um diese Achse.

Nach einer Ausführung der vorliegenden Erfindung weist das wenigstens eine Gleitelement einen Halteabschnitt auf, der in eine Aussparung des Verstellrings eingepresst wird bzw. ist, in einer Ausführung derart, dass er mit dieser Aussparung eine Presspassung bildet und/oder durch das Einpressen bzw. die Presspassung (in der Aussparung) reibschlüssig fixiert ist.

Hierdurch kann in einer Ausführung gegenüber einer mehrteiligen Verschraubungslösung mit Futterblechen oder dergleichen vorteilhaft eine Teilezahl und/oder Bauraum und/oder Gewicht reduziert werden.

In einer Ausführung weist die Gleitelementanordnung wenigstens drei, in einer Weiterbildung wenigstens sechs, in einer Ausführung wenigstens zehn, Gleitelemente auf, die jeweils in wenigstens einem Betriebszustand der Turbomaschine bei einem Verstellen von Schaufeln der Turbomaschine wenigstens zeitweise auf einer, insbesondere dem (jeweiligen) Gleitelement bzw. der Gleitelementanordnung, vorzugsweise radial, gegenüberliegenden, Oberfläche des Gehäuses der Turbomaschine gleiten bzw. hierzu vorgesehen bzw. eingerichtet sind bzw. verwendet werden, wobei diese Gleitelemente jeweils einen Halteabschnitt aufweisen, der jeweils in eine Aussparung des Verstellrings eingepresst wird bzw. ist.

Durch wenigstens drei Gleitelemente kann eine radiale Führung verbessert werden, durch wenigstens sechs Gleitelemente vorteilhaft die Führung weiter verbessert und/oder eine Belastung reduziert werden. Durch wenigstens zehn Gleitelemente kann eine radiale Führung ganz besonders präzise realisiert und/oder eine Belastung besonders vorteilhaft reduziert werden, wobei insbesondere eine Gewichtsersparnis gegenüber einer mehrteiligen Verschraubungslösung eine solch höhere bzw. hohe Anzahl von Gleitelementen und damit eine entsprechend verbesserte Führung bzw. reduzierte Belastung ermöglichen kann.

In einer Ausführung weist/-en das bzw. eines oder mehrere Gleitelement(e) der Gleitelementanordnung (jeweils) einen Gleitabschnitt auf, der aus dem Verstellring, insbesondere der entsprechenden Aussparung, in die der Halteabschnitt des (jeweiligen) Gleitelements eingepresst ist, hervorsteht, vorzugsweise radial hervor- bzw. übersteht, und eine Gleitfläche aufweist, die in wenigstens einem Betriebszustand der Turbomaschine bei einem Verstellen von Schaufeln der Turbomaschine wenigstens zeitweise auf einer, insbesondere dieser Gleitfläche, vorzugsweise radial, gegenüberliegenden, Oberfläche des Gehäuses der Turbomaschine gleitet bzw. hierzu vorgesehen bzw. eingerichtet ist bzw. verwendet wird.

Dadurch kann in einer Ausführung vorteilhaft ein Anschleifen des Verstellrings selber an dem Gehäuse vermieden und dadurch die Funktionalität des Verstellrings verbessert und/oder Verschleiß von Verstellring und/oder Gehäuse reduziert werden.

In einer Ausführung weist/-en das bzw. eines oder mehrere Gleitelement(e) der Gleitelementanordnung (jeweils) eine Gleitfläche auf, die in wenigstens einem Betriebszustand der Turbomaschine bei einem Verstellen von Schaufeln der Turbomaschine wenigstens zeitweise auf einer, insbesondere dieser Gleitfläche, vorzugsweise radial, gegenüberliegenden, Oberfläche des Gehäuses der Turbomaschine gleitet bzw. hierzu vorgesehen bzw. eingerichtet ist bzw. verwendet wird, vorzugsweise die vorstehend genannte Gleitfläche eines hervorstehenden Gleitabschnitts.

In einer Weiterbildung weist/-en diese Gleitfläche(n jeweils) Kunststoff, in einer Weiterbildung Polyimid, vorzugsweise Vespel^{®}, und/oder, vorzugsweise faserverstärktes, besonders bevorzugt kohlefaserverstärktes, Graphit auf.

Dadurch können in einer Ausführung besonders vorteilhafte Reibeigenschaften realisiert werden.

Zusätzlich oder alternativ ist in einer Ausführung bei dem bzw. einem oder mehreren der Gleitelement(e) der Halteabschnitt (jeweils) einstückig bzw. -teilig (ausgebildet). Zusätzlich oder alternativ ist in einer Ausführung bei dem bzw. einem oder mehreren der Gleitelement(e) der Gleitabschnitt (jeweils) einstückig bzw. -teilig (ausgebildet). Besonderes bevorzugt sind in einer Ausführung bei dem bzw. einem oder mehreren der Gleitelement(e) der Halteabschnitt und die Gleitfläche, in einer Weiterbildung der Halteabschnitt und der Gleitabschnitt, des (jeweiligen) Gleitelements (jeweils) einstückig bzw. -teilig miteinander ausgebildet, in einer Ausführung integral miteinander ausgebildet oder stoffschlüssig miteinander verbunden, in einer besonders vorteilhaften Ausführung ist das bzw. eines oder mehrere der Gleitelement(e jeweils) einstückig bzw. -teilig (ausgebildet).

Hierdurch kann in einer Ausführung vorteilhaft eine Teilezahl und/oder Bauraum und/oder Gewicht (weiter) reduziert werden.

**In** einer Ausführung begrenzt bei dem bzw. einem oder mehreren der Gleitelement(e) der Gleitelementanordnung (jeweils) ein Anschlag ein Einführen dieses Gleitelements in die Aussparung des Verstellrings, in welche der Halteabschnitt dieses Gleitelements eingepresst ist bzw. wird, formschlüssig.

Dadurch kann in einer Ausführung eine radiale Positionierung des entsprechenden Gleitelements, insbesondere ein Einpressen in eine(r) gewünschte(n) Tiefe, verbessert und/oder eine radiale Position (ab)gesichert und/oder eine Presspassung entlastet werden.

**In** einer Ausführung weist/-en das bzw. ein oder mehrere Gleitelement(e) der Gleitelementanordnung, vorzugsweise dessen bzw. deren Gleitabschnitt(e), (jeweils) einen Vorsprung, in einer Weiterbildung einen Kragen, auf, der ein Einführen dieses Gleitelements in die Aussparung des Verstellrings, in die der Halteabschnitt dieses Gleitelements eingepresst ist, formschlüssig begrenzt.

Dadurch können in einer Ausführung an sich bereits vorhandenen Aussparungen verwendet und mit diesen ein formschlüssiger Anschlag realisiert werden. Zusätzlich oder alternativ können hierdurch in einer Ausführung die Aussparung(en) einfacher hergestellt werden.

In einer Ausführung weist bei dem bzw. einem oder mehreren der Gleitelement(e) der Gleitelementanordnung die (jeweilige) Aussparung des Verstellrings, in die der Halteabschnitt dieses Gleitelements eingepresst ist, (jeweils) einen Absatz auf, der ein Einführen dieses Gleitelements in diese Aussparung formschlüssig begrenzt.

Dadurch können in einer Ausführung die Gleitelement(e) einfacher hergestellt und/oder ersetzt werden.

In einer Ausführung weist bei dem bzw. einem oder mehreren der Gleitelement(e) der Gleitelementanordnung die Aussparung, in die der Halteabschnitt dieses Gleitelements eingepresst ist bzw. wird, und/oder der Halteabschnitt dieses Gleitelements, der in die Aussparung eingepresst ist bzw. wird, (jeweils) wenigstens einen nicht-rotationssymmetrischen Querschnitt auf.

Dadurch können in einer Ausführung an sich bereits vorhandenen Langloch-Aussparungen verwendet und/oder eine formschlüssige Verdrehsicherung des Gleitelements realisiert und/oder eine Montage mit einer vorgegebenen Orientierung verbessert werden.

In einer Ausführung ist bei dem bzw. einem oder mehreren der Gleitelement(e) der Gleitelementanordnung die Aussparung, in die der Halteabschnitt dieses Gleitelements eingepresst ist bzw. wird, und/oder der Halteabschnitt dieses Gleitelements, der in die Aussparung eingepresst ist bzw. wird, und/oder der Gleitabschnitt dieses Gleitelements (jeweils) zylinderartig ausgebildet, in einer Weiterbildung die Aussparung gestuft, vorzugsweise zur Ausbildung des vorgenannten Absatzes bzw. Anschlags.

Dadurch können in einer Ausführung die Aussparungen einfacher hergestellt und/oder eine Montage vereinfacht werden.

In einer Ausführung weist bei dem bzw. einem oder mehreren der Gleitelement(e) der Gleitelementanordnung die Aussparung des Verstellrings, in die der Halteabschnitt dieses Gleitelements eingepresst ist, eine Durchgangsöffnung auf.

Dadurch kann in einer Ausführung Gewicht gespart und/oder die Aussparung einfacher hergestellt und/oder eine Montage vereinfacht werden.

In einer Ausführung ist bei dem bzw. einem oder mehreren der Gleitelement(e) der Gleitelementanordnung die Aussparung des Verstellrings, in die der Halteabschnitt dieses Gleitelements eingepresst ist bzw. wird, (jeweils) zwischen zwei Lagerungen angeordnet, an denen Koppelglieder gelagert sind bzw. die hierzu eingerichtet sind bzw. verwendet werden, wobei durch diese Koppelglieder verstellbare Schaufeln der Turbomaschine an den Verstellring angekoppelt sind bzw. werden bzw. die hierzu eingerichtet sind bzw. verwendet werden.

Dadurch können in einer Ausführung diese Gleitelemente, insbesondere in Hinblick auf ihre Funktionalität und/oder Belastung und/oder ihren Raumbedarf, besonders vorteilhaft positioniert werden.

In einer Ausführung kontaktiert in wenigstens einem Betriebszustand der Turbomaschine wenigstens ein Gleitelement der Gleitelementanordnung eine Oberfläche des Gehäuses bzw. ist die Turbomaschine(nbaugruppe) bzw. Verstellringanordnung hierzu eingerichtet bzw. wird derart betrieben. Zusätzlich oder alternativ ist in einer Ausführung in wenigstens einem Betriebszustand der Turbomaschine zwischen wenigstens einem Gleitelement der Gleitelementanordnung und einer diesem Gleitelement, vorzugsweise radial, gegenüberliegenden Oberfläche des Gehäuses ein (Radial)Spalt ausgebildet bzw. ist die Turbomaschine(nbaugruppe) bzw. Verstellringanordnung hierzu eingerichtet bzw. wird derart betrieben.

Mit anderen Worten können hier genannte Gleitelemente den Verstellring an dem Gehäuse permanent oder nur fallweise bzw. temporär bzw. in einem oder mehreren Betriebszuständen der Turbomaschine, in einer Ausführung auch nur ausnahmsweise, abstützen, insbesondere, falls, insbesondere temperatur- und/oder vibrationsbedingt, ein an sich bzw. auslegungstechnisch vorgesehener Radialspalt zwischen Gleitelement und Gehäuseoberfläche sich temporär schließt bzw. verschwindet.

Entsprechend wird nach einer Ausführung der vorliegenden Erfindung zum Betreiben einer hier beschriebenen Verstellringanordnung in wenigstens einem Betriebszustand der Turbomaschine der Verstellring zum Verstellen, vorzugsweise Verdrehen um ihre Längsachse, von, vorzugsweise mechanisch, bevorzugt über Hebel- bzw. Armmechanismen bzw. Koppelglieder, mit dem Verstellring gekoppelten Schaufeln, vorzugsweise Leitschaufeln, verstellt, vorzugsweise um eine (Haupt)Maschinen- bzw. Rotationsachse der Turbomaschine bzw. Turbinen- bzw- Verdichterstufe(n) gedreht, und dabei gleitet/-n das bzw. eines oder mehrere Gleitelement(e) der Gleitelementanordnung wenigstens zeitweise auf einer Oberfläche eines Gehäuses der Turbomaschine.

Zum Bereitstellen einer hier beschriebenen Verstellringanordnung wird/werden nach einer Ausführung der vorliegenden Erfindung der Halteabschnitt des bzw. eines oder mehrere der Gleitelemente(s) der Gleitelementanordnung (jeweils) in eine Aussparung des Verstellrings eingepresst.

In einer Ausführung wird eine Gleitfläche wenigstens eines dieser Gleitelemente, die zum wenigstens zeitweisen Gleiten auf der Oberfläche des Gehäuses der Turbomaschine vorgesehen bzw. eingerichtet ist bzw. verwendet wird, nachbearbeitet, nachdem der Halteabschnitt dieses Gleitelements in eine Aussparung des Verstellrings eingepresst worden ist, in einer Ausführung vor Montage des Verstellrings an dem Gehäuse und/oder materialabtragend, in einer Weiterbildung spanend, vorzugsweise mittels Einschleifen. Dadurch kann das Spiel zwischen Gleitelement und Gehäuse vorteilhaft auf Maß eingestellt werden.

In einer Ausführung wird eine Gleitfläche eines oder mehrerer der Gleitelemente(s), die zum wenigstens zeitweisen Gleiten auf der Oberfläche des Gehäuses der Turbomaschine vorgesehen bzw. eingerichtet ist bzw. verwendet wird, nicht materialabtragend abgesenkt, nachdem der Halteabschnitt dieses Gleitelements in eine Aussparung des Verstellrings eingepresst worden ist. Insbesondere kann der (Radial)Spalt zwischen Gleitelement und Gehäuse(oberfläche) in der Auslegung so bestimmt werden bzw. sein, dass ein Einschleifen oder dergleichen nicht weiter notwendig ist.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
- Fig. 1: einen Teil einer Verstellringanordnung nach einer Ausführung der vorliegenden Erfindung in radialer Draufsicht;
- Fig. 2: einen Teil dieser Verstellringanordnung in einem Schnitt längs der Linie II-II in Fig. 1;
- Fig. 3: einen Teil einer Verstellringanordnung nach einer weiteren Ausführung der vorliegenden Erfindung in Fig. 1 entsprechender Darstellung;
- Fig. 4: einen Teil dieser Verstellringanordnung in einem Schnitt längs der Linie IV-IV in Fig. 3;
- Fig. 5: einen Teil der Verstellringanordnung der Fign. 1, 2 in Fig. 2 entsprechender Darstellung bei einer Montage eines Gleitelements;
- Fig. 6: das Gleitelement in einer radialen Ansicht von unten; und
- Fig. 7: eine Turbomaschinenbaugruppe mit einer Verstellringanordnung nach einer Ausführung der vorliegenden Erfindung.

Fig. 7 illustriert eine Turbomaschinenbaugruppe nach einer Ausführung der vorliegenden Erfindung, die ein Gehäuse 1 einer Turbomaschine, verstellbare Schaufeln der Turbomaschine, von denen zur besseren Übersicht exemplarisch zwei Schaufeln 2 angedeutet sind, und eine Verstellringanordnung nach einer Ausführung der vorliegenden Erfindung, insbesondere gemäß Fig. 1, 2, 5 und 6 oder 3, 4, zum Verstellen der Schaufeln aufweist. Die Verstellringanordnung weist ihrerseits einen Verstellring 10 auf, an den die Schaufeln 2 über Koppelglieder 21 derart angekoppelt sind, dass eine Verdrehung des Verstellrings 10 um eine (in Fig. 7 horizontale) Rotationsachse eine Verdrehung der Schaufeln 2 um ihre Längsachsen bewirkt.

Fig. 1 zeigt einen Teil einer bzw. der Verstellringanordnung nach einer Ausführung der vorliegenden Erfindung in einer radialen Draufsicht, Fig. 2 einen Teil dieser Verstellringanordnung in einem Schnitt längs der Linie II-II in Fig. 1, Fig. 5 einen Teil dieser Verstellringanordnung in Fig. 2 entsprechender Darstellung bei einer Montage eines Gleitelements und Fig. 6 dieses Gleitelement in einer radialen Ansicht von unten.

Fig. 3 zeigt einen Teil einer bzw. der Verstellringanordnung nach einer (weiteren) Ausführung der vorliegenden Erfindung in einer radialen Draufsicht, Fig. 4 einen Teil dieser Verstellringanordnung in einem Schnitt längs der Linie IV-IV in Fig. 3.

Wie bereits erwähnt, kann die Verstellringanordnung der Turbomaschinenbaugruppe der Fig. 7 insbesondere die Verstellringanordnung gemäß Fig. 1, 2, 5 und 6 oder die Verstellringanordnung gemäß Fig. 3, 4 sein. Daher werden die beiden Ausführungen gemäß Fig. 1, 2, 5 und 6 bzw. gemäß Fig. 3, 4 nachfolgend gemeinsam erläutert, wobei einander entsprechende Merkmale mit identischen Bezugszeichen identifiziert sind und auf Unterschiede zwischen beiden Ausführungen eingegangen wird.

Die Verstellringanordnung weist (jeweils) eine Gleitelementanordnung mit mehreren Gleitelementen zum wenigstens zeitweisen Gleiten auf einer Oberfläche 1A des Gehäuses 1 der Turbomaschine bei einem Verstellen der Schaufeln 2 der Turbomaschine in wenigstens einem Betriebszustand der Turbomaschine auf, wobei diese Gleitelemente jeweils einen Halteabschnitt 30 aufweisen, der jeweils in eine Aussparung 11 des Verstellrings 10 eingepresst ist.

Obwohl in Fig. 1 bzw. 3 nur drei Gleitelemente erkennbar sind, weist die Gleitelementanordnung vorzugsweise mehr als zehn dieser Gleitelemente auf, die jeweils einen solchen Halteabschnitt 30 aufweisen, der jeweils in eine solche Aussparung 11 des Verstellrings 10 eingepresst ist.

Die Gleitelemente der Gleitelementanordnung weisen jeweils einen integral mit dem Halteabschnitt 30 ausgebildeten Gleitabschnitt 31 auf, der aus dem Verstellring 10 bzw. der entsprechenden Aussparung 11 hervorsteht und eine Gleitfläche 32 zum wenigstens zeitweisen Gleiten auf der Oberfläche 1A des Gehäuses 1 der Turbomaschine bei einem Verstellen der Schaufeln 2 der Turbomaschine in wenigstens einem Betriebszustand der Turbomaschine aufweist, wobei die Gleitfläche 32 vorzugsweise Kunststoff, insbesondere Polyimid, und/oder, insbesondere faserverstärktes, Graphit aufweist.

In der Ausführung gemäß Fig. 1, 2, 5 und 6 weisen die Gleitabschnitte 31 der Gleitelemente der Gleitelementanordnung jeweils einen Kragen 31A auf, der ein Einführen des jeweiligen Gleitelements in die entsprechende Aussparung 11 des Verstellrings 10, in die der Halteabschnitt 30 dieses Gleitelements eingepresst ist bzw. wird, formschlüssig begrenzt.

In der Ausführung gemäß Fig. 3, 4 weisen bei den Gleitelementen der Gleitelementanordnung die zylinderartigen Aussparungen 11 des Verstellrings 10, in die der zylinderartige Halteabschnitt 30 des jeweiligen Gleitelements eingepresst ist, einen Absatz 12 auf, der ein Einführen dieses Gleitelements in diese Aussparung formschlüssig begrenzt.

Somit begrenzt bei beiden Ausführungen jeweils bei den Gleitelementen der Gleitelementanordnung ein Anschlag ein Einführen des jeweiligen Gleitelements in die jeweilige Aussparung 11 des Verstellrings 10, in welche der Halteabschnitt 30 dieses Gleitelements eingepresst ist, formschlüssig.

In der Ausführung gemäß Fig. 1, 2, 5 und 6 weisen die Aussparungen 11 sowie die Halteabschnitte 30 der Gleitelemente der Gleitelementanordnung jeweils einen nicht-rotationssymmetrischen Querschnitt auf.

In der Ausführung gemäß Fig. 3, 4 sind die Aussparungen 11 sowie die Halteabschnitt 30 der Gleitelemente der Gleitelementanordnung jeweils zylinderartig ausgebildet.

Bei beiden Ausführungen weisen die Aussparungen 11 des Verstellrings 10, in die die Halteabschnitte 30 der Gleitelemente eingepresst sind, jeweils eine Durchgangsöffnung auf und sind jeweils zwischen zwei Lagerungen 22 für Koppelglieder 21 zum Ankoppeln verstellbarer Schaufeln 2 der Turbomaschine angeordnet.

Zum Bereitstellen einer hier gezeigten Verstellringanordnung werden die Halteabschnitte 30 der Gleitelemente der Gleitelementanordnung in die entsprechenden Aussparungen 11 des Verstellrings 10 eingepresst. Dies ist exemplarisch in Fig. 5 angedeutet, wobei Fig. 6 ein Gleitelemente in einer radialen Ansicht von unten bzw. der Aussparung 11 aus zeigt.

In der vorliegenden Offenbarung impliziert "weist ein X auf" allgemein keine abschließende Aufzählung, sondern ist eine Kurzform von "weist wenigstens ein X auf" und umfasst auch "weist zwei oder mehr X auf" sowie "weist außer X auch Y auf'. Obwohl in der vorhergehenden Beschreibung exemplarische Ausführungen erläutert wurden, sei darauf hingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen und diesen äquivalenten Merkmalskombinationen ergibt.

### Bezugszeichenliste

- 1: Gehäuse
- 1A: Oberfläche
- 10: Verstellring
- 11: Aussparung
- 12: Absatz
- 2: Schaufel
- 21: Koppelglied
- 22: Lagerung
- 30: Halteabschnitt (Gleitelement)
- 31: Gleitabschnitt (Gleitelement)
- 31A: Kragen (Gleitelement)
- 32: Gleitfläche (Gleitelement)

## Patentansprüche

1. Verstellringanordnung zum Verstellen von Schaufeln (2) einer Turbomaschine, wobei die Verstellringanordnung einen Verstellring (10) und eine Gleitelementanordnung mit wenigstens einem Gleitelement zum wenigstens zeitweisen Gleiten auf einer Oberfläche (1A) eines Gehäuses (1) der Turbomaschine bei einem Verstellen von Schaufeln (2) der Turbomaschine in wenigstens einem Betriebszustand der Turbomaschine aufweist, wobei dieses Gleitelement einen Halteabschnitt (30) aufweist, der in eine Aussparung (11) des Verstellrings (10) eingepresst ist.

2. Verstellringanordnung nach Anspruch 1, **dadurch gekennzeichnet, dass** die Gleitelementanordnung wenigstens drei, insbesondere wenigstens sechs, insbesondere wenigstens zehn, Gleitelemente zum wenigstens zeitweisen Gleiten auf der Oberfläche des Gehäuses der Turbomaschine bei einem Verstellen von Schaufeln der Turbomaschine in wenigstens einem Betriebszustand der Turbomaschine aufweist, wobei diese Gleitelemente jeweils einen Halteabschnitt aufweisen, der jeweils in eine Aussparung des Verstellrings eingepresst ist.

3. Verstellringanordnung nach einem der vorhergehenden Ansprüche, **dadurch gekennzeichnet, dass** wenigstens ein Gleitelement der Gleitelementanordnung einen Gleitabschnitt (31) aufweist, der aus dem Verstellring hervorsteht und eine Gleitfläche (32) zum wenigstens zeitweisen Gleiten auf der Oberfläche des Gehäuses der Turbomaschine bei einem Verstellen von Schaufeln der Turbomaschine in wenigstens einem Betriebszustand der Turbomaschine aufweist.

4. Verstellringanordnung nach einem der vorhergehenden Ansprüche, **dadurch gekennzeichnet, dass** wenigstens ein Gleitelement der Gleitelementanordnung eine Gleitfläche (32) zum wenigstens zeitweisen Gleiten auf der Oberfläche des Gehäuses der Turbomaschine bei einem Verstellen von Schaufeln der Turbomaschine in wenigstens einem Betriebszustand der Turbomaschine aufweist, die Kunststoff, insbesondere Polyimid, und/oder, insbesondere faserverstärktes, Graphit aufweist und/oder einstückig mit dem Halteabschnitt des Gleitelements ausgebildet ist.

5. Verstellringanordnung nach einem der vorhergehenden Ansprüche, **dadurch gekennzeichnet, dass** bei wenigstens einem Gleitelement der Gleitelementanordnung ein Anschlag ein Einführen dieses Gleitelements in die Aussparung des Verstellrings, in welche der Halteabschnitt dieses Gleitelements eingepresst ist, formschlüssig begrenzt.

6. Verstellringanordnung nach einem der vorhergehenden Ansprüche, **dadurch gekennzeichnet, dass** wenigstens ein Gleitelement der Gleitelementanordnung einen Vorsprung (31A) aufweist, der ein Einführen dieses Gleitelements in die Aussparung des Verstellrings, in die der Halteabschnitt dieses Gleitelements eingepresst ist, formschlüssig begrenzt.

7. Verstellringanordnung nach einem der vorhergehenden Ansprüche, **dadurch gekennzeichnet, dass** bei wenigstens einem Gleitelement der Gleitelementanordnung die Aussparung des Verstellrings, in die der Halteabschnitt dieses Gleitelements eingepresst ist, einen Absatz (12) aufweist, der ein Einführen dieses Gleitelements in diese Aussparung formschlüssig begrenzt.

8. Verstellringanordnung nach einem der vorhergehenden Ansprüche, **dadurch gekennzeichnet, dass** bei wenigstens einem Gleitelement der Gleitelementanordnung die Aussparung des Verstellrings, in die der Halteabschnitt dieses Gleitelements eingepresst ist, und/oder der Halteabschnitt dieses Gleitelements, der in die Aussparung eingepresst ist, wenigstens einen nicht-rotationssymmetrischen Querschnitt aufweist.

9. Verstellringanordnung nach einem der vorhergehenden Ansprüche, **dadurch gekennzeichnet, dass** bei wenigstens einem Gleitelement der Gleitelementanordnung die Aussparung des Verstellrings, in die der Halteabschnitt dieses Gleitelements eingepresst ist, und/oder der Halteabschnitt dieses Gleitelements, der in die Aussparung eingepresst ist, zylinderartig ausgebildet ist.

10. Verstellringanordnung nach einem der vorhergehenden Ansprüche, **dadurch gekennzeichnet, dass** bei wenigstens einem Gleitelement der Gleitelementanordnung die Aussparung des Verstellrings, in die der Halteabschnitt dieses Gleitelements eingepresst ist, eine Durchgangsöffnung aufweist und/oder zwischen zwei Lagerungen (22) für Koppelglieder (21) zum Ankoppeln verstellbarer Schaufeln (2) der Turbomaschine angeordnet ist.

11. Turbomaschinenbaugruppe, die ein Gehäuse (1) einer Turbomaschine, verstellbare Schaufeln (2) der Turbomaschine und eine Verstellringanordnung nach einem der vorhergehenden Ansprüche zum Verstellen der Schaufeln aufweist.

12. Turbomaschinenbaugruppe nach Anspruch 11, **dadurch gekennzeichnet, dass** in wenigstens einem Betriebszustand der Turbomaschine wenigstens ein Gleitelement der Gleitelementanordnung eine Oberfläche des Gehäuses kontaktiert; und/oder
in wenigstens einem Betriebszustand der Turbomaschine zwischen wenigstens einem Gleitelement der Gleitelementanordnung und einer diesem Gleitelement gegenüberliegenden Oberfläche des Gehäuses ein Spalt ausgebildet ist.

13. Verfahren zum Betreiben einer Verstellringanordnung nach einem der vorhergehenden Ansprüche, wobei in wenigstens einem Betriebszustand der Turbomaschine der Verstellring (10) zum Verstellen von Schaufeln (2) der Turbomaschine verstellt wird und dabei wenigstens ein Gleitelement (30, 31) der Gleitelementanordnung auf einer Oberfläche (1A) eines Gehäuses (1) der Turbomaschine wenigstens zeitweise gleitet.

14. Verfahren zum Bereitstellen einer Verstellringanordnung nach einem der vorhergehenden Ansprüche, wobei der Halteabschnitt (30) wenigstens eines Gleitelements der Gleitelementanordnung in eine Aussparung (11) des Verstellrings (10) eingepresst wird.

15. Verfahren nach Anspruch 14, **dadurch gekennzeichnet, dass** eine Gleitfläche (32) wenigstens eines Gleitelements der Gleitelementanordnung, die zum wenigstens zeitweisen Gleiten auf der Oberfläche des Gehäuses der Turbomaschine vorgesehen ist, nachbearbeitet wird, nachdem der Halteabschnitt dieses Gleitelements in eine Aussparung (11) des Verstellrings eingepresst worden ist.

16. Verfahren nach einem der vorhergehenden Ansprüche 14-15, **dadurch gekennzeichnet, dass** eine Gleitfläche (32) wenigstens eines Gleitelements der Gleitelementanordnung, die zum wenigstens zeitweisen Gleiten auf der Oberfläche des Gehäuses der Turbomaschine vorgesehen ist, nicht materialabtragend abgesenkt wird, nachdem der Halteabschnitt dieses Gleitelements in eine Aussparung (11) des Verstellrings eingepresst worden ist.
